# EUROPÄISCHE PATENTSCHRIFT

(11) **EP 1 607 522 B1**
(45) Veröffentlichungstag und Bekanntmachung des Hinweises auf die Patenterteilung: **23.01.2008**
(21) Anmeldenummer: 05103819.8
(22) Anmeldetag: 09.05.2005
(51) Int. Cl.: E01B 29/10

(54) **Verfahren und Maschine zum Ersetzen einer Gruppe von Altschwellen durch Neuschwellen.**
A method and a machine for exchanging railway sleepers
Procédé et dispositif pour la dépose d'anciennes traverses et la pose de nouvelles traverses

(30) Priorität: 07.06.2004 AT 4002004 U
(43) Veröffentlichungstag der Anmeldung: 21.12.2005
(73) Patentinhaber: Franz Plasser Bahnbaumaschinen-Industriegesellschaft m.b.H., 1010 Wien (AT)
(72) Erfinder: Theurer, Josef, 1010 Wien (AT); Brunninger, Manfred, 4203 Altenberg (AT)

(56) Entgegenhaltungen:
- EP-A- 0 255 564
- EP-A- 1 195 468
- AT-B- 353 816
- US-A1- 2002 005 139

## Beschreibung

Die Erfindung betrifft ein Verfahren sowie eine Maschine zum Ersetzen einer Gruppe von Altschwellen eines Gleises durch Neuschwellen.

Verfahren und Maschinen zum Austausch der gesamten Altschwellen im Rahmen einer kontinuierlichen Vorfahrt einer Maschine sind beispielsweise durch US 4 854 243, AT 346 887 oder AT 353 816 bekannt. Dabei erfolgt eine komplette Erneuerung der Schwellen und gegebenenfalls auch der Schienen.

Es ist durch US 4 878 435 oder US 6 209 462 auch bekannt, lediglich schadhafte Schwellen seitlich aus dem unveränderten Gleis herauszuziehen und an der selben Stelle eine neue Schwelle seitlich in das Gleis bzw. die Schotterbettung hineinzuschieben.

Die Aufgabe der vorliegenden Erfindung liegt nun in der Schaffung eines Verfahrens und einer Maschine der gattungsgemäßen Art, mit denen eine größere Anzahl von schadhaften Schwellen durch neue ersetzbar ist.

Erfindungsgemäß wird diese Aufgabe mit einem Verfahren der eingangs genannten Art durch die im Kennzeichen von Anspruch 1 angeführten Merkmale und mit einer Maschine mit den im Kennzeichen von Anspruch 3 angefürhrten Merkmalen gelöst.

Dadurch besteht die Möglichkeit, eine größere Anzahl von schadhaften Schwellen in effizienter Weise durch neue Schwellen zu ersetzen, wobei noch brauchbare Schwellen in vorteilhafter Weise unverändert in deren Position verbleiben können. Durch die Spreizung der Schienen für den Schwellenaustausch ist ein rascher Zugriff der Arbeitsaggregate für die Schwellen- bzw. Schottermanipulation gewährleistet.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Fig. 1 und 2 zeigen einen vorderen bzw. hinteren Abschnitt einer vereinfachten Seitenansicht einer Maschine.

Eine in den Fig. 1 und 2 ersichtliche Maschine 1 weist einen Arbeitsaggregatrahmen 2 auf, der sich endseitig je über ein Schienenfahrwerk 3 auf einem aus Schienen 4 und Alt- bzw. Neuschwellen 5,6 gebildeten Gleis 7 abstützt. Der Arbeitsaggregatrahmen 2 ist jeweils durch eine über das Schienenfahrwerk 3 vorkragende Rahmenverlängerung 8 verlängert ausgebildet. Diese ist durch ein Rahmengelenk 9 mit einem angrenzenden Maschinenrahmen 10,11 verbunden. Das bezüglich der Arbeitsrichtung 12 hintere Schienenfahrwerk 3 ist durch einen Antrieb 13 relativ zum Arbeitsaggregatrahmen 2 höhenverstellbar. Das vordere Rahmengelenk 9 weist einen Antrieb 14 zur Anhebung der Rahmenverlängerung 8 relativ zum Maschinenrahmen 10 auf.

Zwischen den beiden Schienenfahrwerken 3 des Arbeitsaggregatrahmens 2 ist eine Schwellenaufnahmevorrichtung 15 mit einer dieser zugeordneten Fördereinrichtung 16 angeordnet. Für die Ablage der Neuschwellen 6 auf einem Schwellenauflageplanum 17 sind eine Schwellenablagevorrichtung 18 sowie eine Fördereinrichtung 19 vorgesehen. Zwischen der Schwellenaufnahme- und der Schwellenablagevorrichtung 15,18 ist eine endlos ausgebildete, höhen- und querverstellbare Räumkette 20 mit einem über einem Schotterspeicher 21 angeordneten Abwurfende 22 positioniert. Im Schotterspeicher 21 befindlicher Schotter 23 ist über ein in Maschinenlängsrichtung verstellbares Abwurfförderband 24 in Schwellenzwischenfächer 25 abwerfbar.

Auf dem - bezüglich der Arbeitsrichtung 12 - vorderen Maschinenrahmen 10 ist ein auf Kranschienen 26 in Maschinenlängsrichtung verfahrbarer, zum Transport von Containern 27 ausgebildeter Portalkran 28 vorgesehen.
Auf dem hinteren Maschinenrahmen 11 ist ebenfalls ein Portalkran 28 zum Transport der Neuschwellen 6 von nicht näher dargestellten Speicherwagen zu einem Aufnahmeende 29 der Fördereinrichtung 19 angeordnet.

Im folgenden wird die Funktionsweise der Maschine näher beschrieben:

Im Bereich der Baustelle werden unter Betätigung der beiden Antriebe 13,14 die beiden Schienenfahrwerke 3 des Arbeitsaggregatrahmens 2 vom Gleis 7 abgehoben, wonach sich der Rahmen 2 über die beiden Gelenke 9 auf den angrenzenden Maschinenrahmen 10,11 abstützt. Die beiden zuvor von den Schwellen 5 gelösten (sowie durch einen Trennschnitt getrennten) Schienen 4 werden mit Hilfe von höhen- und querverstellbaren Spreizeinrichtungen 30 auf einen der Schwellenlänge entsprechenden Abstand voneinander distanziert. Zu ersetzende Altschwellen 5 werden durch die Schwellenaufnahmevorrichtung 15 erfasst, von einer Schotterbettung 31 abgehoben und auf die Fördereinrichtung 16 abgelegt. Mit dieser werden die Altschwellen 5 in einen Container 27 abgeworfen, der schließlich durch den Portalkran 28 auf anschließenden Waggons abgestellt und durch einen weiteren leeren Container 27 ersetzt wird.

Schotter 23, der sich in - an die zu ersetzende Altschwelle 5 angrenzenden Schwellenzwischenfächern 25 befindet, wird durch die Räumkette 20 erfasst und unter Herstellung des Schwellenauflageplanums 17 in den Schotterspeicher 21 abgeworfen. Danach wird eine durch die Schwellenablagevorrichtung 18 erfasste Neuschwelle 6 - unter entsprechender Vorfahrt der Maschine 1 - in der gewünschten Position auf das Schwellenauflageplanum 17 abgelegt. Sobald die Schwellenablagevorrichtung 18 zum Erfassen der nächsten Neuschwelle 6 auf die Fördereinrichtung 19 verschwenkt wird, erfolgt eine Längsverschiebung des Abwurfförderbandes 24, bis dessen Abwurfende 32 über dem Schwellenzwischenfach 25 zu liegen kommt, das von der kurz zuvor abgelegten und der angrenzenden Neu- bzw. Altschwelle 6,5 gebildet wird. Anschließend erfolgt ein Auffüllen dieses Schwellenzwischenfaches 25 durch im Schotterspeicher 21 zwischengespeicherten Schotter 23.

Während die Schwellenablagevorrichtung 18 mitsamt einer Neuschwelle 6 zu deren Ablage vorgeschwenkt bzw. die Maschine 1 in Arbeitsrichtung 12 bewegt wird, erfolgt parallel dazu eine Verschiebung des Abwurfförderbandes 24 in dessen dargestellte Ausgangsposition. Die Neuschwellen 6 werden durch den Portalkran 28 auf die Fördereinrichtung 19 abgelegt. Im Bereich des hinteren Schienenfahrwerkes 3 des Arbeitsaggregatrahmens 2 werden die beiden Schienen 4 wiederum durch die Spreizeinrichtungen 30 bis zur Spurweite zueinander bewegt und auf die Schwellen 6, 5 abgelegt.

Wird eine Gruppe von Schwellen erreicht, die nicht zu ersetzen sind, dann wird unter Anhebung der Räumkette 20 die Maschine 1 bis zur nächstfolgenden und zu ersetzenden Altschwelle 5 verfahren. Das Gelenk 9 ist für eine Zentrierung der Arbeitsaggregate in Maschinenquerrichtung verschiebbar.

## Patentansprüche

1. Verfahren zum Ersetzen einer Gruppe von Altschwellen (5) eines Gleises (7) durch Neuschwellen (6), **gekennzeichnet durch** folgende Verfahrensschritte:
a) über einen die zu ersetzenden Altschwellen (5) beinhaltenden Gleisbauabschnitt wird ein diesen überbrückender Arbeitsaggregatrahmen (2) positioniert,
b) endseitig am Arbeitsaggregatrahmen (2) angeordnete Schienenfahrwerke (3) werden vom Gleis (7) angehoben,
c) beide von den Altschwellen (5) gelöste Schienen (4) des Gleises (7) werden im Gleisbauabschnitt in Maschinenquerrichtung voneinander distanziert,
d) zu ersetzende Altschwellen (5) werden von einer Schotterbettung (31) abgehoben und abtransportiert,
e) in - an die zu ersetzende Altschwelle (5) angrenzenden - Schwellenzwischenfächern (25) liegender Schotter (23) wird unter Herstellung eines Schwellenauflageplanums (17) aufgenommen und zwischengespeichert,
f) eine Neuschwelle (6) wird auf das freigelegte Schwellenauflageplanum (17) abgelegt,
g) das an die Neuschwelle (6) angrenzende Schwellenzwischenfach (25) wird mit dem zwischengespeicherten Schotter (23) aufgefüllt.

2. Verfahren nach Anspruch 1, **dadurch gekennzeichnet, dass** beide jeweils an einem Ende des Arbeitsaggregatrahmens (2) angeordneten Schienenfahrwerke (3) vom Gleis (7) abgehoben werden, wonach sich der Arbeitsaggregatrahmen (2) über Rahmenverlängerungen (8) jeweils auf angrenzenden Maschinenrahmen (10,11) abstützt.

3. Maschine zum Ersetzen einer Gruppe von Altschwellen (5) eines Gleises (7) durch Neuschwellen (6) mit einem Arbeitsaggregatrahmen (2), der endseitig je über ein Schienenfahrwerk (3) auf einem aus Schienen (4) und Alt- bzw. Neuschwellen (5, 6) gebildeten Gleis (7) abstützbar ist, wobei das bezüglich der Arbeitsrichtung (12) hintere Schienenfahrwerk (3) durch einen Antrieb (13) relativ zum Arbeitsaggregatrahmen (2) höhenverstellbar ist, zwischen den beiden Schienenfahrwerken (3) des Arbeitsaggregatrahmens (2) eine Schwellenaufnahmevorrichtung (15), eine Schwellenablagevorrichtung (18) für die Ablage der Neuschwellen (6) auf einem Schwellenauflageplanum (17) sowie Spreizeinrichtungen (30) für die von den Schwellen (5) gelösten Schienen (4) vorgesehen sind, **dadurch gekennzeichnet, dass** zwischen der Schwellenaufnahmevorrichtung (15) und Schwellenablagevorrichtung (18) ein Schotterspeicher (21) angeordnet ist.

4. Maschine nach Anspruch 3, **dadurch gekennzeichnet, dass** ein Abwurfende (22) eines Abwurfförderbandes (24) des Schotterspeichers (21) zwischen Schwellenaufnahmevorrichtung (15) und Schwellenablagevorrichtung (18) angeordnet ist.

## Claims

1. A method of replacing a group of old sleepers (5) of a track (7) with new sleepers (6), **characterized by** the following steps of the method:
a) a working unit frame (2) is positioned over a track construction section containing the old sleepers (5) to be replaced, the working unit frame bridging said section,
b) on-track undercarriages (3), arranged on the working unit frame (2) at the ends thereof, are lifted from the track (7),
c) both rails (4), detached from the old sleepers (5), of the track (7) are spaced from one another in the transverse direction of the machine in the track construction section,
d) old sleepers (5) to be replaced are lifted from a ballast bed (31) and transported away,
e) ballast (23) situated in ballast cribs (25) - adjoining the old sleeper (5) to be replaced - is picked up, thus producing a ballast bearing formation (17), and intermediately stored,
f) a new sleeper (6) is laid upon the exposed sleeper bearing formation (17),
g) the sleeper crib (25) adjoining the new sleeper (6) is filled with the intermediately stored ballast (23).

2. A method according to claim 1, **characterized in that** both on-track undercarriages (3), arranged at respective ends of the working unit frame (2), are lifted from the track (7), after which the working unit frame (2) is supported on adjoining machine frames (10,11), respectively, by means of frame extensions (8).

3. A machine for replacing a group of old sleepers (5) of a track (7) with new sleepers (6), comprising a working unit frame (2) which may be supported at the ends by a respective on-track undercarriage (3) on a track (7) formed of rails (4) and old and new sleepers (5, 6), wherein the rear on-track undercarriage (3), with respect to the working direction (12), is vertically adjustable relative to the working unit frame (2) by means of a drive (13) and, between the two on-track undercarriages (3) of the working unit frame (2), there are provided a sleeper pick-up device (15), a sleeper laying device (18) for laying the new sleepers (6) upon a sleeper bearing formation (17), and spreading devices (30) for the rails (4) detached from the sleepers (5), **characterized in that** a ballast store (21) is arranged between the sleeper pick-up device (15) and the sleeper laying device (18).

4. A machine according to claim 3, **characterized in that** a discharge end (22) of a discharge conveyor belt (24) of the ballast store (21) is arranged between the sleeper pick-up device (15) and the sleeper laying device (18).

## Revendications

1. Procédé pour le remplacement d'un groupe d'anciennes traverses (5) d'une voie (7) par de nouvelles traverses (6), **caractérisé par** les étapes opératoires suivantes :
a) un châssis de module de travail (2) superposant un tronçon de construction de voie contenant les anciennes traverses (5) à remplacer est positionné au-dessus de celui-ci,
b) les dispositifs de roulement de rail (3) disposés du côté de l'extrémité sur le châssis de module de travail (2) sont soulevés de la voie (7),
c) les deux rails (4) détachés des anciennes traverses (5) de la voie (7) sont écartés l'un de l'autre dans le tronçon de construction de voie dans la direction transversale de la machine,
d) les anciennes traverses (5) à remplacer sont soulevées d'un lit de ballast (31) et transportées,
e) le ballast (23) se trouvant dans des compartiments intermédiaires de traverse (25), adjacents à l'ancienne traverse (5) à remplacer, est reçu et stocké de manière intermédiaire en créant une plateforme de voie d'appui de traverse (17),
f) une nouvelle traverse (6) est déposée sur la plateforme de voie d'appui de traverse dégarnie (17),
g) le compartiment intermédiaire de traverse (25) adjacent à la nouvelle traverse (6) est rempli du ballast (23) stocké de manière intermédiaire.

2. Procédé selon la revendication 1, **caractérisé en ce que** les deux dispositifs de roulement de rail (3) disposés chacun à une extrémité du châssis de module de travail (2) sont soulevés de la voie (7), après quoi le châssis de module de travail (2) s'appuie par le biais de prolongements de châssis (8) à chaque fois sur des châssis de machine adjacents (10, 11).

3. Machine pour le remplacement d'un groupe d'anciennes traverses (5) d'une voie (7) par de nouvelles traverses (6) avec un châssis de module de travail (2) qui peut s'appuyer du côté de l'extrémité à chaque fois par le biais d'un dispositif de roulement de rail (3) sur une voie (7) formée de rails (4) et d'anciennes ou de nouvelles traverses (5, 6), le dispositif de roulement de rail (3) arrière par rapport à la direction de travail (12) étant réglable en hauteur par un entraînement (13) par rapport au châssis de module de travail (2), un dispositif de réception de traverse (15), un dispositif de dépôt de traverse (18) pour le dépôt des nouvelles traverses (6) sur une plateforme de voie d'appui de traverse (17) ainsi que des dispositifs d'écartement (30) pour les rails (4) détachés des traverses (5) étant prévus entre les deux dispositifs de roulement de rail (3) du châssis de module de travail (2), **caractérisée en ce qu'**un réservoir de ballast (21) est disposé entre le dispositif de réception de traverse (15) et le dispositif de dépôt de traverse (18).

4. Machine selon la revendication 3, **caractérisée en ce qu'**une station de déversement (22) d'une courroie de déchargement (24) du réservoir de ballast (21) est disposée entre le dispositif de réception de traverse (15) et le dispositif de dépôt de traverse (18).
